# EUROPÄISCHE PATENTSCHRIFT

(11) **EP 3 854 259 B1**
(45) Veröffentlichungstag und Bekanntmachung des Hinweises auf die Patenterteilung: **10.04.2024**
(21) Anmeldenummer: 20206685.8
(22) Anmeldetag: 10.11.2020
(51) Int. Cl.: A47B 91/06, A47C 7/00

(54) **BODENSCHONER FÜR EIN SITZMÖBEL**
FLOOR PROTECTOR FOR A SEAT
BOUCHON DE PROTECTION POUR PIED DE SIÈGE

(30) Priorität: 22.01.2020 DE 102020200701
(43) Veröffentlichungstag der Anmeldung: 28.07.2021
(73) Patentinhaber: Sedus Stoll AG, 79804 Dogern (DE)
(72) Erfinder: MÜLLER, Philipp, 79761 Waldshut-Tiengen (DE); BUNTRU, Kurt, 79780 Eberfingen (DE); BLÜMLER, Falk, 79875 Wittenschwand (DE)
(74) Vertreter: Isarpatent

(56) Entgegenhaltungen:
- FR-A1- 2 990 610
- JP-U- H04 115 431
- US-A- 2 728 166

## Beschreibung

### GEBIET DER ERFINDUNG

Die vorliegende Erfindung betrifft einen Bodenschoner für ein Sitzmöbel mit einer Bodengruppe sowie einen Stuhl mit zumindest zwei Bodenschonern.

### TECHNISCHER HINTERGRUND

Bodenschoner werden für unterschiedliche Anwendungen eingesetzt. So können Bodenschoner beispielsweise an Aufstellfüßen von allgemeinen Möbeln, wie beispielsweise Regalen und Schränken, angebracht werden, um einen Untergrund beim Verschieben der Möbel nicht zu verkratzen. Derartige Bodenschoner bzw. Möbelschoner können beispielsweise als einfache aufgeklebte Filzfüße ausgestaltet sein. Sollen Möbel hingegen auf mit Teppich belegten Fußböden verschoben werden, sind vorzugsweise Gleitelemente vorgesehen. Diese können beispielsweise als Rollen ausgebildet sein.

Ein beweglicher Bodenschoner ist beispielsweise in der DE 1 429 499 C gezeigt. Dort ist ein Gleitkörper mit einer konvex gekrümmten Bodenfläche offenbart, der über einen Zapfen mit einem Aufstellfuß des Möbelstücks verbunden werden kann. Der Gleitkörper weist eine Sacklochbohrung auf, in welcher der Zapfen drehbar gelagert ist. Über die konvex gekrümmte Bodenfläche können die Möbelstücke ohne allzu hohen Kraftaufwand über Teppichoberflächen geschoben werden, wobei sich der Gleitkörper entsprechend einer Verschieberichtung ausrichten kann.

Im Bereich von Sitzmöbeln, wie Stühlen mit einer im Wesentlichen rohrförmig ausgestalteten Bodengruppe, sind Bodenschoner bekannt, die an einen unteren Teil des Rohrrahmens der Bodengruppe angeordnet werden können. Derartige Bodenschoner sollen insbesondere ein Verschieben des Sitzmöbels ohne Beschädigung des Untergrunds erlauben, wobei ein Abrieb, beispielsweise in Form von Kratzern oder Druckstellen, des Untergrund vermieden werden soll. Gleichzeitig soll bei Belastung des Stuhls ein Anhaften an dem Untergrund durch die Bodenschoner ermöglicht werden, sodass das Sitzmöbel im belasteten Zustand nicht verrutscht. Dasselbe gilt für Sitzmöbel, wie beispielsweise Stühle mit einzelnen Stuhlbeinen.

Die Druckschrift DE 10 2010 039 292 B4 zeigt einen Bodenschoner für einen Stuhl mit einer rohrförmige ausgebildeten Bodengruppe. Der Stuhl ist bevorzugt als Freischwinger mit einer Z-förmige Grundform ausgebildet. Der Bodenschoner weist eine Öffnung auf, mit welcher er die Enden der Bodengruppe radial umschließt. Die dem Untergrund zugewandte Fläche des Bodenschoners ist eben ausgebildet. Zudem weist der Bodenschoner zwei Komponenten mit unterschiedlicher Härte auf, wobei eine der Komponenten mit dem Untergrund in Kontakt steht. Diese Komponente kann aus einem thermoplastischen Erlass zu mehr ausgebildet sein, und weißt eine Ausnehmung zur Aufnahme eines Bodengleiters, beispielsweise aus Filzmaterial oder Kunststoff, auf.

Nachteilig ist bei derartigen Bodenschonern, dass bei Ausbildung der Oberfläche ein Kompromiss zwischen ausreichender Anhaftung im belasteten Zustand sowie gleichzeitiger Vermeidung von Abrieb und somit Beschädigung des Untergrunds während eines Verschiebens auf einem Untergrund getroffen werden muss.

Soll beispielsweise ein Verrutschen vermieden werden, sobald der Stuhl durch eine Person belastet wird, müssen die Bodenschoner eine ausreichend raue bzw. haftende Oberfläche aufweisen. Diese wirkt sich doch jedoch negativ auf einen Zustand aus, in welche der Stuhl über eine Oberfläche verschoben wird. Eine haftende bzw. raue Oberfläche führt dabei zum Verkratzen der Oberfläche und sollte daher vermieden werden. Ein weiterer Bodenschoner ist aus der JP H04 115431 U bekannt. Dieser weist einen Grundkörper und ein Gleitelement auf, das in einer Ausnehmung im Grundkörper gelagert ist. In einem unbelasteten Zustand steht das Gleitelement mit einem Untergrund in Kontakt. In einem belasteten Zustand wird das Gleitelement in Richtung des Grundkörpers bewegt, sodass der Grundkörper mit dem Untergrund in Kontakt tritt. Dies wird durch eine Feder ermöglicht, mit welcher das Gleitelement in dem Grundkörper gelagert ist.

Die FR 2 990 610 A1 beschreibt einen Bodenschoner mit einem ersten Element und einem oder mehreren in einer Ausnehmung in dem ersten Element angeordneten zweiten Element. In einem unbelasteten Zustand überragt eines der beiden Elemente das jeweils andere Element und ist daher mit einem Untergrund in Kontakt. In einem belasteten Zustand wird entweder das erste oder das zweite Element zusammengedrückt, sodass beide Elemente mit dem Untergrund in Kontakt stehen.

Die US 2 728 166 A beschreibt einen weiteren Bodenschoner mit einem Grundkörper und einem darin integrierten, gebogenen Gleitelement. In einem belasteten Zustand wird das Gleitelement relativ zum Grundkörper verschoben, sodass der Grundkörper mit einem Untergrund in Kontakt tritt.

### ZUSAMMENFASSUNG DER ERFINDUNG

Vor diesem Hintergrund liegt der vorliegenden Erfindung die Aufgabe zugrunde, einen verbesserten Bodenschoner für ein Sitzmöbel anzugeben.

Erfindungsgemäß wird diese Aufgabe durch einen Bodenschoner mit den Merkmalen des Patentanspruchs 1 sowie einen Stuhl nach Anspruch 14 gelöst.

Demgemäß ist vorgesehen:
Ein Bodenschoner für ein Sitzmöbel mit einer Bodengruppe, mit einem Grundkörper, umfassend eine Oberseite und eine Unterseite, und zwei in einer Ausnehmung oder in zwei Ausnehmungen im Grundkörper angeordneten Gleitelementen mit jeweils einer einem Untergrund zugeordneten Außenoberfläche, wobei der Grundkörper zumindest in einem Teilbereich elastisch oder mit einem Federelement ausgebildet ist, sodass eine Deformation des Federelements und/oder des Teilbereichs in vertikaler Richtung ausbildbar ist, sodass in einem belasteten Zustand durch Deformation des Federelements oder des Teilbereichs die Unterseite des Grundkörpers vollflächig mit dem Untergrund kontaktierbar ist, sodass ein Anhaften an dem Untergrund ermöglicht wird, wobei der Grundkörper in einem unbelasteten Zustand an der Unterseite konvex ausgebildet ist, wobei der konvexe Bereich den elastischen Teilbereich und/oder das Federelement ausbildet.

Ein Stuhl mit einer Bodengruppe, wobei die Bodengruppe rohrförmig ausgebildet ist und zumindest zwei Bodenschoner aufweist.

Die der vorliegenden Erfindung zugrundeliegende Erkenntnis/Idee besteht darin, dass eine Kontaktfläche zwischen dem Bodenschoner und dem Untergrund an die unterschiedlichen Zustände der Belastung bzw. Bewegung des Sitzmöbels angepasst werden soll.

Die der vorliegenden Erfindung zugrundeliegende Idee besteht darin, dass der Bodenschoner durch zumindest zwei relativ zueinander bewegliche Elemente abhängig von einem belasteten oder unbelasteten Sitzmöbel unterschiedliche Kontaktflächen zu einem Untergrund bereitstellt. Im unbelasteten Zustand stehen bevorzugt lediglich die Gleitelemente mit dem Untergrund in Kontakt, sodass ein Gleiten des Sitzmöbels ohne Beschädigung des Untergrunds beim Verschieben des Sitzmöbels ermöglicht wird. In einem belasteten Zustand steht hingegen bzw. zusätzlich bevorzugt der Grundkörper mit dem Untergrund in Kontakt, sodass ein Anhaften auf dem Untergrund ermöglicht wird. Im unbelasteten Zustand können sich daher die Gleitelemente bevorzugt in Richtung des Untergrunds bewegen, sodass die Gleitelemente eine Kontaktfläche zwischen dem Bodenschoner und dem Untergrund bereitstellt. In einer weiteren Ausführung kann der Grundkörper in zumindest einem Teilbereich elastisch ausgebildet sein oder ein Federelement umfassen. Im belasteten Zustand kann so durch Deformation des Federelements oder des Teilbereichs die Unterseite des Grundkörpers vollflächig mit dem Untergrund kontaktiert sein, sodass ein Anhaften auf dem Untergrund ermöglicht wird.

Darüber hinaus ist mit einem derartigen Bodenschoner auch ein nahezu geräuschloses sowie den Untergrund schonendes Verschieben des Sitzmöbels auf dem Untergrund möglich. Insgesamt ist der Bodenschoner daher gleichzeitig als Gleiterelement sowie als Stopperelement ausgebildet.

Ferner ist es auf diese Weise vorteilhaft möglich durch die Geometrie bzw. Ausrichtung der Bodengruppe resultierende Scherkräfte zwischen der Bodengruppe und dem Untergrund zu unterbinden bzw. durch den Bodenschoner aufzunehmen. Weist das Sitzmöbel beispielsweise zwei im Wesentlichen u-förmige Stuhlbeine auf, die sich von der Sitzfläche in Richtung Untergrund voneinander entfernen, beispielsweise konisch auseinanderlaufen, treten bei Belastung des Sitzmöbels Scherkräfte parallel zum Untergrund zwischen den Bodenschonern und der Oberfläche des Untergrunds auf. Durch einen Bodenschoner mit ausreichend hohen Hafteigenschaften kann ein weiteres belastungsbedingtes Aufspreizen der u-förmigen Stuhlbeine verhindert werden.

Der Bodenschoner kann unterschiedliche Ausgestaltungen aufweisen, beispielsweise kann dieser an die Größe so wie Geometrie der Bodengruppe angepasst werden. Dabei kann beispielsweise eine Breite bzw. Länge an eine Breite bzw. Länge einer rohrförmigen Bodengruppe angepasst werden.

Bevorzugt kann der Bodenschoner an eine Unterseite der Bodengruppe angeordnet, beispielsweise angeschraubt, angeclipst oder angeklebt werden. Vorteilhafterweise wird der Bodenschoner dabei lediglich von einer Oberflächenseite mit der Bodengruppe verbunden, beispielsweise von einer Seite an einem Rohrelement oder andersartig geformten Hohlprofil befestigt.

An einer Kontaktfläche zwischen der Bodengruppe und dem Untergrund kann zumindest ein Bodenschoner angeordnet werden. Insbesondere können zumindest zwei Bodenschoner beabstandet zueinander vorgesehen werden, falls die Kontaktfläche zwischen einem Aufstellfuß des Sitzmöbels und dem Untergrund zumindest linienförmig ausgebildet ist. Dies entspricht beispielsweise einer Ausführung, in welcher zwei u-förmige Stuhlbeine vorgesehen sind.

Das Sitzmöbel kann mit unterschiedlich ausgebildeten Bodengruppen versehen sein, wobei diese beispielsweise aus einzelnen oder auch paarweise u-förmig ausgebildeten Stuhlbeinen bestehen kann.

Der Grundkörper ist in einem unbelasteten Zustand an der Unterseite konvex ausgebildet, wobei der konvexe Bereich den elastischen Teilbereich und/oder das Federelement ausbildet. Vorteilhafterweise kann in einem belasteten Zustand der konvexe Bereich derart verformt werden, dass die Unterseite des Grundkörpers eben ausgebildet ist. Der konvexe Bereich kann dafür vertikal verschoben werden. Dies kann durch einen Schlitz bzw. eine Aussparung erreicht werden, der oberhalb des konvexen Bereichs und innerhalb des Grundkörpers angeordnet ist.

Weiterhin sind zwei Gleitelemente in der Ausnehmung oder in zwei Ausnehmungen angeordnet. Bevorzugt sind zwei Gleitelemente in zwei Ausnehmungen angeordnet. Die beiden Ausnehmungen können hintereinander an der Unterseite des Grundkörpers angeordnet sein und dieselbe Geometrie aufweisen. In jeder der Ausnehmungen kann ein Gleitelement angeordnet werden, wobei sich die beiden Gleitelemente unabhängig voneinander bewegen können.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer vorteilhaften Ausführungsform kann in einem unbelasteten Zustand des Sitzmöbels die Außenoberfläche jedes Gleitelements, insbesondere in Richtung Untergrund, über die Unterseite des Grundkörpers zumindest abschnittsweise überstehen. Vorteilhaft ist im unbelasteten Zustand die Außenoberfläche jedes Gleitelements als einzige Kontaktfläche zwischen Untergrund und Bodenschoner, bzw. Sitzmöbel, ausgebildet. Dadurch kann die Außenoberfläche jedes Gleitelements speziell dafür ausgebildet sein, möglichst ohne Beschädigung des Untergrunds auf diesem zu gleiten, wenn das Sitzmöbel entlang des Untergrunds verschoben wird.

Gemäß einer Weiterbildung können die Gleitelemente und/oder der Teilbereich in einem unbelasteten Zustand in einer ersten Position angeordnet sein und in einem belasteten Zustand in einer zweiten Position angeordnet sein, wobei die Gleitelemente und der Teilbereich von der ersten Position in die zweite Position selbstrückstellbar sind. Auf diese Weise ist ein Wechsel zwischen einer Konfiguration, in welcher eine Kontaktfläche zwischen dem Gleitelement und dem Untergrund sowie eine Kontaktfläche zwischen dem Grundkörper und dem Untergrund ausgebildet werden, ohne händische Betätigung an dem Bodenschoner möglich. Wenn eine Person auf dem Sitzmöbel platzgenommen hat, kann bevorzugt der Grundkörper, bzw. können der Grundkörper und die Gleitelemente, mit dem Untergrund in Kontakt stehen. Dadurch kann eine Kontaktfläche mit ausreichender Haftung am Untergrund ausgebildet werden. Wenn sich nun die Person zumindest leicht von dem Sitzmöbel erhebt, beispielsweise um das Sitzmöbel nach vorne oder hinten zu schieben, nimmt die Belastung des Sitzmöbels ab. Dadurch können sich die Gleitelemente vertikal derart innerhalb der Ausnehmung verschieben, dass lediglich die Gleitelemente mit dem Untergrund in Kontakt stehen. Dies wird beispielsweise dadurch erreicht, dass sich die Gleitelemente vertikal in Richtung Untergrund bewegen. Ebenso kann sich der Teilbereich des Grundkörpers derart verformen, dass eine Außenoberfläche des Grundkörpers verschoben wird. Ein Kontakt zwischen dem Grundkörper und dem Untergrund kann in dieser Position vermieden werden. Folglich entsteht eine Kontaktfläche zwischen dem Gleitelement und dem Untergrund, welche Gleiteigenschaften aufweisen kann. Die Gleitelemente können dabei als eine Art Kufe wirken. In diesen unbelasteten Zustand kann der Sitzmöbel folglich einfach und ohne Haftkräfte auf dem Untergrund verschoben werden.

Gemäß einer Ausführungsform können die Gleitelemente über zumindest eine Feder in der Ausnehmung gelagert sein. Vorteilhaft ist auf diese Weise eine selbstrückstellende Wirkung möglich. Insbesondere können die Federkräfte die Gleitelemente im unbelasteten Zustand in Richtung Untergrund aus der Ausnehmung derart verschieben, dass die Gleitelemente in Richtung Untergrund über die Unterseite des Grundkörpers zumindest abschnittsweise überstehen.

Gemäß einer vorteilhaften Ausführungsform können die Gleitelemente und/oder der Grundkörper aus einem thermoplastischen Elastomer (TPE/TPU) bestehen. Vorteilhaft ist auf diese Weise die Ausbildung einer gleitenden Oberfläche, ähnlich einer Kufe, möglich, da unterschiedliche Oberflächenrauheiten einfach umgesetzt werden können.

Gemäß einer bevorzugten Ausführungsform können die Gleitelemente und/oder der Grundkörper ein Spritzgussbauteil sein. Insbesondere kann ein Zweikomponentenbauteil aus Grundkörper und zumindest einem Gleitelement auf diese Weise kombiniert hergestellt werden, wobei unterschiedliche Geometrien sowie Hinterschneidungen der Gleitelemente und/oder des Grundkörpers ausbildbar sind. Ebenso ist die Ausbildung unterschiedlicher Ausnehmungen einfach und flexibel möglich. Dabei können Materialien mit unterschiedlicher Härte sowie unterschiedlichen Oberflächeneigenschaften eingesetzt werden, die bevorzugt unterschiedliche Reibwiderstände aufweisen, um eine Art Stopperelement sowie Gleiterelement auszubilden.

Gemäß einer besonders bevorzugten Ausführungsform kann ein Reibwiderstand der Außenoberfläche jedes Gleitelements kleiner als ein zweiter Reibwiderstand einer Außenoberfläche der Unterseite des Grundkörpers sein. Vorteilhaft können dadurch die Gleitelemente gleitende Eigenschaften und der Grundkörper haftende bzw. nicht gleitende Eigenschaften aufweisen.

Gemäß einer vorteilhaften Ausführungsform können die Gleitelemente an der Außenoberfläche eben ausgebildet sein. Vorteilhaft ist dadurch ein vollflächiger Kontakt zwischen dem Gleitelement und dem Untergrund möglich. Durch den vollflächigen Kontakt kann vorteilhafterweise ein Verkratzen des Untergrunds zusätzlich vermieden werden.

Gemäß einer Weiterbildung kann die Ausnehmung eine Länge aufweisen, die 1/3 bis 2/3 einer Länge des Grundkörpers entspricht. Auf diese Weise sind die Gleitelemente von einer Position außerhalb des Grundkörpers nicht sichtbar, wenn der Grundkörper auf einem Untergrund aufliegt. Bevorzugt verläuft die Ausnehmung an bzw. innerhalb der Unterseite des Grundkörpers. Es ist weiterhin denkbar, dass zwei oder mehr Ausnehmungen an der Unterseite des Grundkörpers angeordnet sind, die beispielsweise gleichbeabstandet sowie mit gleicher Länge ausgebildet sind. Dadurch kann ein Bodenschoner mit mehreren Gleitelementen ausgebildet werden.

Bei einer vorteilhaften Ausführungsform kann der Grundkörper an der Unterseite und/oder an der Oberseite eben ausgebildet sein. Vorteilhafterweise kann der Bodenschoner dadurch besonders platzsparend unterhalb der Bodengruppe angeordnet werden. Ist die Unterseite eben ausgebildet sind bevorzugt die Gleitelemente über Federn in der Ausnehmung gelagert.

Gemäß einer vorteilhaften Ausführungsform kann der Grundkörper an der Oberseite ein Gewinde aufweisen, sodass über ein Verbindungselement der Bodenschoner mit der Bodengruppe des Sitzmöbels verbindbar ist. Auf diese Weise kann der Bodenschoner flexibel montiert sowie demontiert werden. Einzelne Bodenschoner können somit einfach ausgetauscht werden.

Gemäß einer vorteilhaften Ausführungsform kann der Grundkörper an der Oberseite ein Clipselement aufweisen, sodass der Bodenschoner an der Bodengruppe des Sitzmöbels einclipbar ist. Vorteilhafterweise kann der Bodenschoner dadurch besonders platzsparend sowie ohne optische Einbußen montiert werden.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: eine isometrische Darstellung eines Bodenschoners;
- Fig. 2: eine Seitenansicht des Bodenschoners nach Fig. 1;
- Fig. 3: eine Schnittdarstellung des Bodenschoners entlang der Ebene B-B in Fig. 2;
- Fig. 4: eine weitere Schnittdarstellung des Bodenschoners nach Fig. 1;
- Fig. 5: eine Schnittdarstellung des Bodenschoners entlang der Ebene A-A in Fig. 4;
- Fig. 6: eine Unteransicht des Bodenschoners nach Fig. 1;
- Fig. 7: einen Stuhl mit vier Bodenschonern;
- Fig. 8: einen weiteren Stuhl mit vier Bodenschonern.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

### BESCHREIBUNG VON AUSFÜHRUNGSBEISPIELEN

Fig. 1 zeigt eine isometrische Darstellung eines Bodenschoners 1 gemäß einer Ausführungsform. Der Bodenschoner 1 besteht aus einem Grundkörper 4 sowie zwei Gleitelementen 8. Die Gleitelemente 8 sind in jeweils einer Ausnehmung 7 im Grundkörper 4 angeordnet. Dabei sind die beiden Gleitelemente 8 hintereinander im Grundkörper 4 angeordnet. Die beiden Ausnehmungen 7 sind an einer Unterseite 6 des Grundkörpers 4 eingebracht. Dadurch ist eine Außenoberfläche 9 der Gleitelemente 8 auf derselben Seite wie eine Außenoberfläche 14 des Grundkörpers 4 angeordnet. Abhängig von einem belasteten oder unbelasteten Zustand kann so zumindest eine der beiden Außenoberflächen 9, 14 mit einem Untergrund (nicht dargestellt) in Kontakt kommen.

Fig. 2 zeigt eine Seitenansicht des Bodenschoners 1 nach Fig. 1. Der Grundkörper 4 weist im Bereich der Unterseite 6 einen Schlitz 17 auf, sodass unterhalb des Schlitzes 17 ein Teilbereich 16 entsteht, der als Federelement 15 ausgebildet ist. Der Teilbereich 16 bzw. das Federelement 15 ist an der Unterseite 6 konvex ausgebildet.

Im dargestellten Zustand in Fig. 2 befindet sich der Bodenschoner 1 im unbelasteten Zustand in einer ersten Position P1, in welchem lediglich ein geringer Teilbereich der konvexen Unterseite 6, der sich auf der Symmetrieachse des Grundkörpers 4 befindet, mit dem Untergrund in Kontakt steht. Dahingegen sind die Außenoberflächen 9 der Gleitelemente 8 eben ausgebildet, und können so vollflächig mit einem Untergrund in Kontakt stehen. Die Außenoberflächen 9 der Gleitelemente 8 können dabei einen Reibwiderstand R1 aufweisen, der ein Gleiten der Außenoberfläche 9 auf dem Untergrund ermöglicht. Es wäre ebenso denkbar, dass die Unterseite 6 des Grundkörpers 4 in dieser ersten Position P1 den Untergrund nicht berührt.

Wird der Bodenschoner 1 in Fig. 2 in vertikaler Richtung v nach unten gedrückt, deformiert bzw. verformt sich der Teilbereich 16 derart, dass der Schlitz 17 geschlossen wird. Dadurch kann der Grundkörper 4 mit der kompletten Unterseite 6 mit einem Untergrund in Kontakt kommen, da die Unterseite 6 in diesem belasteten Zustand im Wesentlichen eben ausgebildet ist. Weist die Unterseite 6 einen entsprechenden Reibwiderstand R2>R1 auf, kann dadurch eine haftende Oberfläche ausgebildet werden. In diesem belasteten Zustand kann ein Sitzmöbel (hier nicht dargestellt) auf einem Untergrund anhaften.

Fig. 3 zeigt eine Schnittdarstellung des Bodenschoners 1 entlang der Ebene B-B in Fig. 2. Dabei ist erkennbar, dass in dieser Ausführungsform die Außenoberfläche 14 des Grundkörpers 4 auf der Symmetrieachse ebenerdig mit der Außenoberfläche 9 der Gleitelemente 8 angeordnet ist. An einer Oberseite 5 weist der Grundkörper 4 Nuten auf, mit welchen der Bodenschoner 1 mit einer Bodengruppe (hier nicht dargestellt) verbunden werden kann.

Fig. 4 zeigt eine weitere Schnittdarstellung des Bodenschoners 1 nach Fig. 1. Die Schnittebene liegt innerhalb der Ausnehmungen 7, sodass diese hintereinander im Grundkörper 4 sichtbar sind. Im mittleren Bereich ist ein Gewinde 11 erkennbar, wobei in Kombination mit einem Verbindungselement (nicht dargestellt) der Bodenschoner 1 mit der Bodengruppe des Sitzmöbels (nicht dargestellt) verbunden werden kann.

Fig. 5 zeigt eine Schnittdarstellung des Bodenschoners 1 entlang der Ebene A-A in Fig. 4. Dabei ist die Geometrie der Gleitelemente 8 erkennbar. Die Gleitelemente 8 weisen Hinterschneidungen mit dem Grundkörper 4 auf. Zur Herstellung des Bodenschoners 1 wird daher bevorzugt ein Spritzgussverfahren, insbesondere ein Zweikomponentenspritzgussverfahren verwendet. Der Grundkörper 4 sowie die Gleitelemente 8 können aus einem thermoplastischen Elastomer hergestellt werden. Durch ein Spritzgussverfahren wird ein günstiges Herstellungsverfahren bereitgestellt. Es ist ebenso denkbar, die beiden Gleitelemente 8 mit dem Grundkörper zu verkleben bzw. einzuclipsen.

In der Schnittdarstellung in Fig. 5 ist weiterhin erkennbar, dass die Gleitelemente 8 an der Außenoberfläche 9 eben ausgebildet sind, und damit vollflächig mit einem Untergrund in Kontakt stehen können. Dahingegen ist lediglich auf der Symmetrieachse des Grundkörpers 4 ein kleiner Bereich der Außenoberfläche 14 des Grundkörpers 4 auf Höhe der Außenoberflächen 9 der Gleitelemente 8 angeordnet. In der dargestellten Position P1 ist der Bodenschoner 1 als Gleiter bzw. Gleiterelement ausgebildet, wobei ein Sitzmöbel mit derartigen Bodenschonern 1 in diesem unbelasteten Zustand ohne Beeinträchtigung des Untergrunds auf einem Untergrund gleiten kann, ähnlich wie mit einer Kufe. Die Bezugszeichen 10 beziehen sich auf eine Ausführungsform, die weiter unten beschrieben wird.

Fig. 6 zeigt eine Unteransicht des Bodenschoners 1 nach Fig. 1. In dieser Darstellung ist eine mögliche Geometrie der Gleitelemente 8 erkennbar. Abweichend von der dargestellten Ausführungsform ist es außerhalb des Erfindungsgegenstands ebenso denkbar, lediglich ein Gleitelement 8 in einer Ausnehmung 7 im Grundkörper 4 anzuordnen. Die Gleitelemente 8 können eine beliebige Geometrie aufweisen. Es ist ebenso denkbar, dass die Gleitelemente 8 mehrteilig ausgebildet und in einer Ausnehmung 7 angeordnet sind.

Fig. 7 zeigt ein Sitzmöbel 2 mit vier Bodenschonern 1. Das Sitzmöbel 2 ist als Stuhl 12 ausgebildet. In dieser Ausführungsform ist ein Freischwinger gezeigt, der als Bodengruppe 3 eine zusammenhängende sowie rohrförmige Struktur aufweist. An zwei Abschnitten der rohrförmigen Struktur sind jeweils zwei Bodenschoner 1 angeordnet. Diese sind in dieser Darstellung lediglich schematisch dargestellt. Wird der Stuhl 12 in vertikaler Richtung v belastet, verhalten sich die Bodenschoner 1 wie bezüglich Fig. 2 beschrieben. Eine Belastung des Stuhls 12 tritt beispielsweise dann ein, wenn sich eine Person darauf setzt. In einem derart belasteten Zustand verformen sich die Bodenschoner 1 zu einer zweiten Position P2, in welcher die Bodenschoner 1 als haftende Elemente ausgebildet sind. Erhebt sich die Person, wenn auch nur für einen kurzen Moment, von dem Stuhl 12, verformen sich die Bodenschoner 1 zurück in eine erste Position P1, wie in Fig. 2 dargestellt. In diesem unbelasteten Zustand sind die Bodenschoner 1 als Gleiterlemente ausgebildet. Dies wird dadurch ermöglicht, dass der Teilbereich 16 des Grundkörpers 4 in die erste Position P1 selbstrückstellbar ausgebildet ist. Folglich können die Vorteile des Bodenschoner 1 bereits dann erreicht werden, wenn sich eine Person beispielsweise kurzzeitig vom Stuhl 12 erhebt, um den Stuhl 12 näher an einen Tisch o. Ä. zu rücken.

Fig. 8 zeigt einen weiterer Stuhl 12 mit vier Bodenschonern 1. Die Bodengruppe 3 des Stuhls 12 weist zwei u-förmige Fußelemente auf, wobei an jedem u-förmigen Fußelement zwei Bodenschoner 1 angeordnet sind. Bei einem dargestellt Stuhl 12 können sich aus Designgründen die u-förmigen Fußelemente ausgehend von der Sitzfläche hin zu dem Untergrund 13 voneinander entfernen, wobei diese sozusagen konisch angeordnet sind. Dadurch entstehen im belasteten Zustand zwischen den Bodenschonern 1 und dem Untergrund 13 Scherkräfte. Da die Bodenschoner 1 im belasteten Zustand als Stopperelemente und demnach am Untergrund 13 haftend ausgebildet sind, können diese Scherkräfte durch die Bodenschoner 1 weitestgehend aufgenommen werden. Folglich kann durch die Bodenschoner 1 die Stabilität des Stuhls 12 verbessert werden.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

Entgegen der dargestellten Ausführungsform können die Gleitelemente 8 in vertikaler Richtung v verschiebbar innerhalb der Ausnehmung 7 angeordnet bzw. gelagert sein. Dadurch kann es ebenso ermöglicht werden, dass in einem unbelasteten Zustand die Außenoberfläche 9 der Gleitelemente 8 mit dem Untergrund 13 kontaktiert wird. In einem belasteten Zustand werden in einer derartigen Ausführungsform die Gleitelemente 8 in vertikaler Richtung v verschoben. Dabei bewegen sich die Gleitelemente 8 sozusagen in den Grundkörper 4, sodass in dem belasteten Zustand die Außenoberfläche 14 des Grundkörpers 4 mit dem Untergrund 13 kontaktiert werden kann. Um einen selbstrückstellenden Effekt der Gleitelemente 8 zu erreichen, können Federn 10 an den in Fig. 5 dargestellten Positionen angeordnet werden. Eine derartige Ausführungsform ist quasi invers zu der in den Figs. 1 bis 6 dargestellten Ausführungsformen ausgebildet. Wesentlich bei jeder der Ausführungsformen ist, dass sich zumindest ein Teilbereich des Grundkörpers 4 und die Gleitelemente 8 relativ zueinander bewegen können.

### Bezugszeichenliste

- 1: Bodenschoner
- 2: Sitzmöbel
- 3: Bodengruppe
- 4: Grundkörper
- 5: Oberseite
- 6: Unterseite
- 7: Ausnehmung
- 8: Gleitelement
- 9: Außenoberfläche des Gleitelements
- 10: Feder
- 11: Gewinde
- 12: Stuhl
- 13: Untergrund
- 14: Außenoberfläche des Grundkörpers
- 15: Federelement
- 16: Teilbereich des Grundkörpers
- 17: Schlitz

- v: vertikale Richtung
- P1: erste Position
- P2: zweite Position
- R1: Reibwiderstand
- R2: Reibwiderstand

## Patentansprüche

1. Bodenschoner (1) für ein Sitzmöbel (2) mit einer Bodengruppe (3),
mit einem Grundkörper (4), umfassend eine Oberseite (5) und eine Unterseite (6),
und zwei in einer Ausnehmung (7) oder in zwei Ausnehmungen (7) im Grundkörper (4) angeordneten Gleitelementen (8) mit jeweils einer einem Untergrund (13) zugeordneten Außenoberfläche (9),
wobei der Grundkörper (4) zumindest in einem Teilbereich (16) elastisch oder mit einem Federelement (15) ausgebildet ist, sodass eine Deformation des Federelements (15) und/oder des Teilbereichs (16) in vertikaler Richtung (v) ausbildbar ist, sodass in einem belasteten Zustand durch Deformation des Federelements (15) oder des Teilbereichs (16) die Unterseite (6) des Grundkörpers (4) vollflächig mit dem Untergrund (13) kontaktierbar ist, sodass ein Anhaften an dem Untergrund (13) ermöglicht wird,
wobei der Grundkörper (4) in einem unbelasteten Zustand an der Unterseite (6) konvex ausgebildet ist, wobei der konvexe Bereich den elastischen Teilbereich (16) und/oder das Federelement (15) ausbildet.

2. Bodenschoner (1) nach Anspruch 1,
**dadurch gekennzeichnet,**
**dass** in einem unbelasteten Zustand des Sitzmöbels (2) die Außenoberfläche (9) jedes Gleitelements (8), insbesondere in Richtung Untergrund (13), über die Unterseite (6) des Grundkörpers (4) zumindest abschnittsweise übersteht.

3. Bodenschoner (1) nach einem der vorstehenden Ansprüche, **dadurch gekennzeichnet,**
**dass** die Gleitelemente (8) und/oder der Teilbereich (16) des Grundkörpers (4) in einem unbelasteten Zustand in einer ersten Position (P1) angeordnet ist und in einem belasteten Zustand in einer zweiten Position (P2) angeordnet ist, wobei die Gleitelemente (8) und der Teilbereich (16) von der ersten Position (P1) in die zweite Position (P2) selbstrückstellbar sind.

4. Bodenschoner (1) nach einem der vorstehenden Ansprüche, **dadurch gekennzeichnet,**
**dass** die Gleitelemente (8) über zumindest eine Feder (10) in der Ausnehmung (7) gelagert ist.

5. Bodenschoner (1) nach einem der vorstehenden Ansprüche, **dadurch gekennzeichnet,**
**dass** die Gleitelemente (8) und/oder der Grundkörper (4) aus einem thermoplastischen Elastomer bestehen.

6. Bodenschoner (1) nach einem der vorstehenden Ansprüche, **dadurch gekennzeichnet,**
**dass** die Gleitelemente (8) und/oder der Grundkörper (4) ein Spritzgussbauteil ist.

7. Bodenschoner (1) nach einem der vorstehenden Ansprüche, **dadurch gekennzeichnet,**
**dass** ein erster Reibwiderstand (R1) der Außenoberfläche (9) der Gleitelemente (8) kleiner als ein zweiter Reibwiderstand (R2) einer Außenoberfläche (14) der Unterseite (6) des Grundkörpers (4) ist.

8. Bodenschoner (1) nach einem der vorstehenden Ansprüche, **dadurch gekennzeichnet,**
**dass** die Gleitelemente (8) an der Außenoberfläche (9) eben ausgebildet sind.

9. Bodenschoner (1) nach einem der vorstehenden Ansprüche, **dadurch gekennzeichnet,**
**dass** die Ausnehmung (7) eine Länge aufweist, die 1/3 bis 2/3 einer Länge des Grundkörpers (4) entspricht.

10. Bodenschoner (1) nach einem der vorstehenden Ansprüche, **dadurch gekennzeichnet,**
**dass** die Gleitelemente (8) an der Unterseite (6) und/oder an der Oberseite (5) eben ausgebildet sind.

11. Bodenschoner (1) nach einem der vorstehenden Ansprüche, **dadurch gekennzeichnet,**
**dass** der Grundkörper (4) an der Oberseite (5) ein Gewinde (11) aufweist, sodass über ein Verbindungselement der Bodenschoner (1) mit der Bodengruppe (3) des Sitzmöbels (2) verbindbar ist.

12. Bodenschoner (1) nach einem der vorstehenden Ansprüche, **dadurch gekennzeichnet,**
**dass** der Grundkörper (4) an der Oberseite (5) ein Clipselement aufweist, sodass der Bodenschoner (1) an der Bodengruppe (3) des Sitzmöbels (2) eingeclipsbar ist.

13. Stuhl (12) mit einer Bodengruppe (3), wobei die Bodengruppe (3) rohrförmig ausgebildet ist und zumindest zwei Bodenschoner (1) nach einem der vorstehenden Ansprüche aufweist.

## Claims

1. Floor protector (1) for a seat (2) having a floor assembly (3) ,
having a base body (4), comprising an upper face (5) and a lower face (6),
and two sliding elements (8) arranged in a recess (7) or in two recesses (7) in the base body (4) and each having an outer surface (9) associated with a ground surface (13), wherein the base body (4) is resilient or formed with a spring element (15), at least in a sub-region (16), in such a way that a deformation of the spring element (15) and/or of the sub-region (16) in the vertical direction (v) can be configured in such a way that, in a loaded state, as a result of deformation of the spring element (15) or of the sub-region (16), the lower face (6) of the base body (4) can be brought into full-area contact with the ground surface (13), in such a way that adhesion to the ground surface (13) is made possible,
wherein the base body (4), in an unloaded state, is formed convex on the lower face (6), the convex region forming the resilient sub-region (16) and/or the spring element (15).

2. Floor protector (1) according to claim 1,
**characterised**
**in that**, in an unloaded state of the seat (2), the outer surface (9) of each sliding element (8) protrudes past the lower face (6) of the base body (4), in particular towards the ground surface (13).

3. Floor protector (1) according to either of the preceding claims,
**characterised**
**in that** the sliding elements (8) and/or the sub-region (16) of the base body (4) are arranged in a first position (P1) in an unloaded state and are arranged in a second position (P2) in a loaded state, the sliding elements (8) and the sub-region (16) being capable of self-resetting from the first position (P1) into the second position (P2).

4. Floor protector (1) according to any of the preceding claims,
**characterised**
**in that** the sliding elements (8) are mounted in the recess (7) via at least one spring (10).

5. Floor protector (1) according to any of the preceding claims,
**characterised**
**in that** the sliding elements (8) and/or the base body (4) consist of a thermoplastic elastomer.

6. Floor protector (1) according to any of the preceding claims,
**characterised**
**in that** the sliding elements (8) and/or the base body (4) are an injection-moulded component.

7. Floor protector (1) according to any of the preceding claims,
**characterised**
**in that** a first frictional resistance (R1) of the outer surface (9) of the sliding elements (8) is less than a second frictional resistance (R2) of an outer surface (14) of the lower face (6) of the base body (4).

8. Floor protector (1) according to any of the preceding claims,
**characterised**
**in that** the sliding elements (8) are formed flat against the outer surface (9).

9. Floor protector (1) according to any of the preceding claims,
**characterised**
**in that** the recess (7) is of a length corresponding to 1/3 to 2/3 of a length of the base body (4).

10. Floor protector (1) according to any of the preceding claims,
**characterised**
**in that** the sliding elements (8) are formed flat against the lower face (6) and/or against the upper face (5).

11. Floor protector (1) according to any of the preceding claims,
**characterised**
**in that** the base body (4) has a thread (11) on the upper face (5), in such a way that the floor protector (1) can be connected to the floor assembly (3) of the seat (2) via a connecting element.

12. Floor protector (1) according to any of the preceding claims,
**characterised**
**in that** the base body (4) has a clip element on the upper face (5), in such a way that the floor protector (1) can be clipped in on the base assembly (3) of the seat (2).

13. Chair (12) comprising a floor assembly (3), wherein the floor assembly (3) is in the form of a tube and has at least two floor protectors (1) according to any of the preceding claims.

## Revendications

1. Protecteur de plancher (1) pour un meuble d'assise (2) doté d'un piètement (3),
avec un corps de base (4) comprenant une face supérieure (5) et une face inférieure (6),
et deux éléments de glissement (8) disposés dans un évidement (7) ou dans deux évidements (7) dans le corps de base (4), ayant chacun une surface extérieure (9) associée à un sol (13),
dans laquelle le corps de base (4) est élastique ou réalisé avec un élément élastique (15) au moins dans une zone partielle (16), de sorte qu'une déformation de l'élément élastique (15) et/ou de la zone partielle (16) peut avoir lieu dans la direction verticale (v) de sorte que, dans un état chargé, la face inférieure (6) du corps de base (4) peut être mise en contact sur toute sa surface avec le sol (13) par déformation de l'élément élastique (15) ou de la zone partielle (16), de sorte qu'une adhérence au sol (13) est possible,
dans laquelle le corps de base (4) est convexe sur la face inférieure (6) dans un état non chargé, la zone convexe formant la zone partielle élastique (16) et/ou l'élément élastique (15).

2. Protecteur de plancher (1) selon la revendication 1, **caractérisée en ce**
**que**, dans un état non chargé du meuble d'assise (2), la surface extérieure (9) de chaque élément de glissement (8) dépasse au moins sur certaines parties de la face inférieure (6) du corps de base (4), en particulier en direction du sol (13).

3. Protecteur de plancher (1) selon l'une des revendications précédentes, **caractérisée en ce**
**que** les éléments de glissement (8) et/ou la zone partielle (16) du corps de base (4) sont disposés dans une première position (P1) dans un état non chargé et sont disposés dans une deuxième position (P2) dans un état chargé, les éléments de glissement (8) et la zone partielle (16) pouvant être rappelés automatiquement de la première position (P1) à la deuxième position (P2).

4. Protecteur de plancher (1) selon l'une des revendications précédentes, **caractérisée en ce**
**que** les éléments de glissement (8) sont montés dans l'évidement (7) par l'intermédiaire d'au moins un ressort (10).

5. Protecteur de plancher (1) selon l'une des revendications précédentes, **caractérisée en ce**
**que** les éléments de glissement (8) et/ou le corps de base (4) sont constitués d'un élastomère thermoplastique.

6. Protecteur de plancher (1) selon l'une des revendications précédentes, **caractérisée en ce**
**que** les éléments de glissement (8) et/ou le corps de base (4) sont des pièces moulées par injection.

7. Protecteur de plancher (1) selon l'une des revendications précédentes, **caractérisée en ce**
**qu'**une première résistance au frottement (R1) de la surface extérieure (9) des éléments de glissement (8) est inférieure à une deuxième résistance au frottement (R2) d'une surface extérieure (14) de la face inférieure (6) du corps de base (4).

8. Protecteur de plancher (1) selon l'une des revendications précédentes, **caractérisée en ce**
**que** les éléments de glissement (8) sont plans sur la surface extérieure (9).

9. Protecteur de plancher (1) selon l'une des revendications précédentes, **caractérisée en ce**
**que** l'évidement (7) présente une longueur qui correspond à 1/3 à 2/3 d'une longueur du corps de base (4).

10. Protecteur de plancher (1) selon l'une des revendications précédentes, **caractérisée en ce**
**que** les éléments de glissement (8) sont plans sur la face inférieure (6) et/ou la face supérieure (5).

11. Protecteur de plancher (1) selon l'une des revendications précédentes, **caractérisée en ce**
**que** le corps de base (4) présente un filetage (11) sur la face supérieure (5), de sorte que le protecteur de plancher (1) peut être relié au piètement (3) du meuble d'assise (2) par un élément de liaison.

12. Protecteur de plancher (1) selon l'une des revendications précédentes, **caractérisée en ce**
**que** le corps de base (4) présente un élément de clipsage sur la face supérieure (5), de sorte que le protecteur de plancher (1) peut être clipsé sur le piètement (3) du meuble d'assise (2).

13. Chaise (12) dotée d'un piètement (3), le piètement (3) étant de forme tubulaire et présentant au moins deux protecteurs de plancher (1) selon l'une des revendications précédentes.
